# EUROPÄISCHE PATENTSCHRIFT

(11) **EP 1 285 218 B1**
(45) Veröffentlichungstag und Bekanntmachung des Hinweises auf die Patenterteilung: **20.07.2005**
(21) Anmeldenummer: 01927553.6
(22) Anmeldetag: 14.05.2001
(51) Int. Cl.: F42B 12/34

(54) **KLEINKALIBER-DEFORMATIONSGESCHOSS UND VERFAHREN ZU DESSEN HERSTELLUNG**
SMALL-CALIBRE DEFORMATION PROJECTILE AND A METHOD FOR THE PRODUCTION OF THE SAME
PROJECTILE A DEFORMATION PARTIELLE DE PETIT CALIBRE ET PROCEDE PERMETTANT DE LE PRODUIRE

(30) Priorität: 15.05.2000 EP 00810418
(43) Veröffentlichungstag der Anmeldung: 26.02.2003
(73) Patentinhaber: RUAG Ammotec, 3602 Thun (CH)
(72) Erfinder: BAUMGARTNER, Hans, CH-3600 Thun (CH); SCHNEIDER, Rolf, CH-3114 Wichtrach (CH); HUG, Carl, CH-3672 Oberdiessbach (CH); MEYER, Donald, CH-1583 Villarepos (CH)
(74) Vertreter: Frauenknecht, Alois J.
(86) Internationale Anmeldenummer: PCT/CH2001/000294
(87) Internationale Veröffentlichungsnummer: WO 2001/088460

(56) Entgegenhaltungen:
- EP-A- 0 636 853
- EP-A- 0 918 208
- WO-A-01/02791
- WO-A-01/02792
- DE-A- 2 820 530
- FR-A- 2 774 162
- GB-A- 19 101 238
- US-A- 4 136 616
- US-A- 4 175 492
- US-A- 5 160 805

## Beschreibung

Die vorliegende Erfindung bezieht sich auf eine Kleinkalibermunition gemäss dem Oberbegriff des Patentanspruchs.

Es ist allgemein bekannt, dass die in Polizeieinsätzen verwendete Munition aufgrund ihrer hohen Durchdringungsleistung oft zu glatten Durchschüssen führt, so dass die getroffene Person nicht ausreichend an einer Gegenwehr gehindert wird und/oder die Flucht ergreifen kann. Ebenfalls führen Querschläger zu einer Zerlegung der Munition und gefährden oft Nichtbeteiligte. Ausserdem weisen häufig verwendete Geschosse einen Bleikern auf, der die getroffene Person und die Umgebung in unzulässiger Weise nachhaltig belastet.

Es ist daher ein Geschoss, insbesondere für Handfeuerwaffen bekannt (EP -B1- 0 636 853), welches einen zylindrischen Grundkörper aus Metall aufweist, dessen vorderes Ende als Ogive oder Kegelstumpf ausgebildet ist, wobei in diesen Grundkörper ein ballistischer Zusatzkörper in Form einer Kugel aus schlagzähem Kunststoff eingesetzt ist. Dieses Geschoss soll insbesondere keine Sekundärgeschosse bilden.

Eine solche für eine Kleinkalibermunition vorgesehene Kugel, die sich im Ziel vom Grundkörper löst, lässt sich in einer getroffenen Person schlecht detektieren, da selbst wenn dem Kunststoff Metalle zugesetzt sind, ein nur geringer Wirkungsquerschnitt für Röntgenstrahlen entsteht. Es kann daher insbesondere im Bereich von Knochen eine solche vom Grundkörper gelöste Kugel auch beim Einsatz hochauflösender Röntgengeräte unerkannt bleiben und zu nachhaltigen, bleibenden Störungen im Organismus führen.

Nachteilig ist aber auch die zweistückige Ausgestaltung des Geschosses mit zueinander unterschiedlichen Materialien, was einerseits fertigungstechnische Probleme ergibt und andererseits aufgrund der beschränkten ballistischen Endenergie die aus Polizeikreisen verlangte Energiedeposition von nahezu 60 J/cm bei einer 9 mm Munition, bei einem Zielabstand von 5 m, gemessen in sogenannter ballistischer Seife, nicht erbringen kann.

Im weiteren sind aus der US -A- 4,136,616 Geschosse nach dem Oberbegriff des Patentanspruchs 1 bekannt. Eine sogenannte ballistische Kappe schliesst in einem Geschoss einen Hohlraum ein, der auf seinem Boden eine dornartige Spitze trägt. Beim Aufprall auf das Ziel wird die Kappe in einer Variante des Geschosses deformiert und durchstochen; sie rollt sich peripher um die Spitze auf, so dass der resultierende vorne geöffnete Hohlzylinder des Grundkörpers aufpilzen kann und seine kinetische Energie auf einer entsprechend vergrösserten Fläche auf dem Ziel abgibt. In einer anderen Variante ist der Hohlraum mit Schiesspulver gefüllt und verbrennt oder sprengt die ballistische Kappe bereits vor dem Ziel ab. Weitere Ausführungsformen sind für die Jagd und für Schiess-Spiele ausgelegt und weisen zum Teil komplizierte Drehteile auf, welche durch das Ziel in mehr oder weniger konisch ausgestaltete Bohrungen oder gerade Schlitze gedrückt werden und den Grundkörper aufweiten lassen. Einzelne Ausgestaltungen lassen sich sogar vor dem Abschuss auf ihr späteres Eindringverhalten mechanisch einstellen. Sämtlichen Varianten ist gemeinsam, dass der innere, verschiebliche Kern bzw. die ballistische Kappe entweder auf einen Dorn aufläuft oder als voller Körper ausgebildet ist und/oder ein konischer Ringbereich vorgesehen ist um das Aufpilzen zu gewährleisten.

In WO -A2- 01/02791 und WO -A2- 01/02792, gemäß dem Oberbegriff des Anspruchs 1, sind Deformationsgeschosse mit massiven, abgestuften Stösseln beschrieben, die eine gezielte Deformation bzw. Teilzerlegung mit wenig Splittern ergeben sollen. Diese Geschosse sind hauptsächlich für die Jagd bestimmt, sie deformieren sich beim Auftreffen auf das Wild stufenweise durch Zusammenstauchen, Aufplatzen und Aufrollen und vermindern damit Durchschüsse. Die resultierende, relativ geringe Eindringtiefe erlaubt eine höhere Ausbeute am geschossenen Wild.

Nachteilig bei all diesen Lösungen sind relativ komplizierte Einzelteile, welche zumindest teilweise auf spanabhebenden Werkzeugmaschinen hergestellt werden. Die Materialumformung im Ziel ist von zahlreichen Parametern abhängig, so dass keine reproduzierenden Trefferbilder bzw. definierte Energiedepositionen zu erwarten sind.

Es ist daher Aufgabe der vorliegenden Erfindung die aufgezeigten Nachteile zu beheben und ein Kleinkalibergeschoss zu schaffen, welches bei einem Treffer eine hohe Energiedeposition verursacht, d.h. die getroffene Person ausser Gefecht setzt, ohne nachhaltige Schäden durch zerlegte Geschossteile und/oder durch hochgiftige Schwermetalle zu verursachen. Das Geschoss soll an die Bedingungen für einen Polizeieinsatz anpassbar sein und eine hohe Zuverlässigkeit und Präzision aufweisen. Ausserdem soll das Geschoss rationell herstellbar sein und insbesondere keine aufwendigen Drehteile erfordern.

Diese Aufgabe ist durch die Merkmale des Anspruchs 1 gelöst.

Der im Patentanspruch erwähnte Festsitz wird dabei so gewählt, dass das innere zylindrische Teil während der ganzen ballistischen Flugbahn über seine ganze Länge kraftschlüssig im Grundkörper in einer vorderen Position festgehalten ist, oder dass dieses bereits durch die Abschussbeschleunigung in eine hintere Position verschoben wird und hier mit seiner heckseitigen Stirnfläche den Grundkörper kontaktiert.

Das hierfür notwendige Übermass der Passung erfolgt mit Vorteil auf der Basis einer Einheitsbohrung.

Durch den Erfindungsgegenstand resultiert eine minimale Umgebungsgefährdung trotz hoher Durchschlagsleistung gegen Hartziele. Die Geschossdeformation, d.h. das Aufpilzen, erfolgt gezielt und ist in seiner Wirkung vorhersehbar; die Energieabgabe in biologischem Material ist kontrolliert. Das Erscheinungsbild des Geschosses ist dasjenige eines Vollmantelgeschosses und weist dessen Vorteile auf, nämlich es kann keine Feuchtigkeit in die Treibladung eindringen.

Es findet im Ziel keine Geschosszerlegung statt; das dort vorgefundene Geschoss wies in allen Fällen 100 % des ursprünglichen Gewichts auf. Der zwischen dem Grundkörper und dem eingesetzten Mantelkern vorhandene Luftraum wirkt beim Aufprall auf ein weiches Ziel (ballistische Seife) wie eine dynamische Feder; die Deformation erfolgt nur im frontalen Bereich des Grundkörpers, der in den heckseitigen Ringraum zurückgeschobene Mantelkern nimmt selbst nahezu keine Deformationsenergie auf.

Die Deformation wird durch die vorerwähnte Translation eingeleitet, so dass der dadurch überstehende Frontbereich des Grundkörpers relativ leicht verformbar wird und bei harten Zielen im Sinne einer beidseitigen Bördelung aufpilzt, d.i. verbreitert. An weicheren Zielen erfolgt ein Ausbäulen mit einer frontalen Querschnittsvergrösserung. Diese Art der Kompaktierung der beiden Teile verhindert eine Zerlegung auch in sehr harten Zielen.

Unerwartet ist dass, wie Versuche zeigen, vorgelagerte Materialien wie Kleiderstoffe etc. die Geschossdeformation nicht nachteilig beeinflussen.

Ein weiterer Vorteil besteht in der geringen resultierenden mechanischen Belastung der Waffe; die Kompressionsfähigkeit, insbesondere der Heckpartie des Geschosses reduziert den Verschleiss im Lauf, so dass erfindungsgemässe Geschosse auch sehr gut für Übungsmunition geeignet sind. Positiv wirkt sich hierfür auch aus, dass der gesamte Geschosskörper aus einem einzigen, leicht rezyklierbaren Material besteht und sich aus Zielräumen umweltfreundlich entsorgen lässt.

Das Herstellungsverfahren nach Anspruch 6 ist besonders effizient und ermöglicht eine rationelle Fertigung in grossen Serien.

In abhängigen Ansprüchen sind vorteilhafte Weiterbildungen der Erfindung beschrieben.

Die identische Materialwahl des Grundkörpers und des Mantelkerns ist nicht nur fertigungstechnisch günstig; die Materialien besitzen auch eine gleiche Wärmedehnung, so dass einmal zusammengefügte Teile die gleiche Spannung aufweisen.

Auch durch eine frontseitige äussere Ringnut ergibt sich im Grundkörper ein Raum zur teilweisen Aufnahme des im Ziel gestauchten Mantelkerns.

Analog lässt sich im Mantelkern ein zusätzlicher Deformationsbereich schaffen, in dem dort eine äussere Ringnut vorgesehen wird.

Neben den üblichen Passungen für einen Festsitz, beispielsweise H7/n6, wenn der Mantelkern sich erst im Ziel verschieben soll und Haftsitz, wenn sich der Mantelkern bereits bei geringen Abschussbeschleunigungen verschieben soll, kann der Mantelkern gegenüber der Bohrung kegelförmig ausgebildet werden, um einen Festsitz mit angepasster Wirkung zu erzielen.- Ebenfalls ist die umgekehrte Möglichkeit gegeben, d.h. die Bohrung kann kegelförmig gegenüber dem Mantelkern sein.

Besonders rationell ist die Herstellung der beiden Teile, Grundkörper und Mantelkern durch die Anwendung von an sich bekannten Tiefziehprozessen.

Eine nochmalige Leistungssteigerung ist in der Herstellung möglich durch die Verwendung von flächigem Bandmaterial, welches über eine Rolle der jeweiligen Stanzpresse zugeführt wird.

Ein präzises Zusammenfügen der beiden Teile erfolgt über einen Formstempel, der den Mantelkern stirnseitig formschlüssig in den Grundkörper presst.

An Hand von Zeichnungen werden nachfolgend Ausführungsbeispiele der Erfindung erläutert.

### Es zeigen:

- Fig. 1: ein erfindungsgemässes Geschoss, in Schnittdarstellung für eine Pistolenmunition,
- Fig. 2: eine erste Variante des Geschosses, mit analoger Wirkung wie dasjenige nach Fig. 1,
- Fig. 3a: und Fig. 3b die beiden Einzelteile des Geschosses nach Fig. 1, vor dem Zusammenbau,
- Fig. 4: eine dritte Variante eines Geschosses mit reduziertem Abprallverhalten,
- Fig. 5: eine weitere Variante eines Geschosses, mit erhöhter Durchschlagsleistung,
- Fig. 6: einen durch Tiefziehen erzeugten Napf, als Vorstufe zur Bildung eines Grundkörpers und
- Fig. 7: einen weiteren Napf, als Vorstufe zur Bildung eines Mantelkerns.

In Figur 1 ist ein zylindrischer Grundkörper mit 1 bezeichnet. Dieser Grundkörper ist in notorisch bekannter Weise in die Hülse 10 einer Patrone für eine Pistolenmunition eingepresst.

In Mantelkörper 1 befindet sich ein Zusatzkörper, in Form eines Mantelkerns 2, der mit diesem übergangsfrei die Geschoss-Spitze bildet. Im unteren Bereich dieses Geschosses ist ein kreisscheibenförmiger Ringraum 3a vorhanden, der zusammen mit dem darüber befindlichen Sackloch 3b im Mantelkern 2 einen geschlossenen Luftraum bildet.

In Fig. 1 ist zudem durch ein Kreissymbol, das mit S bezeichnet ist, der Massenschwerpunkt des Geschosses eingetragen.

Die vom Boden 4 des Grundkörpers 1 distanzierte Stirnfläche 2' des Mantelkerns 2 wird bei einem Aufprall des Geschosses im Ziel translatorisch verschoben und schlägt auf dem Boden 4 auf. Dadurch wird die Geschoss-Spitze gezielt deformierbar; sie pilzt auf und umschliesst gleichzeitig die Spitze des Mantelkerns 2 randseitig mit einer Bördelung.

Selbst, wenn die translatorische Verschiebung aufgrund der gewählten Massenverhältnisse zwischen Grundkörper und Mantelkern nur in geringem Masse erfolgen sollte, entsteht eine Verkeilung zwischen dem Grundkörper und dem Mantelkern, so dass im Ziel die gesamte Masse des abgefeuerten Geschosses erhalten bleibt, wie praktische Versuche mit Gewichtsmessungen zeigen.

Dies bewirkt einerseits eine Energieumsetzung, andererseits vergrössert sich der frontseitige Aussendurchmesser des Geschosses, so dass eine verstärkte Energieabgabe - auf Grund der grösseren Fläche - auf das Ziel erfolgt.

Der nach Art einer Vernietung erfolgende Formschluss der beiden Teile gibt dem Geschoss eine hohe mechanische Festigkeit; es verhält sich bei einem harten Ziel wie ein Vollkörpergeschoss, ohne dessen Nachteile aufzuweisen.

Die Deformation des Geschosses lässt sich durch an sich bekannte Mittel und Massnahmen in weiten Grenzen vorbestimmen, es sind dies insbesondere die Härte und Duktilität der Materialien, sowie entsprechende Dimensionierungen der Geschossteile.

In anschliessenden Figuren sind gleiche Funktionsteile gleich bezeichnet.

Die Variante nach Fig. 2 weist gegenüber der Ausführung nach Fig. 1 eine höhere Masse auf, die Deformation im Ziel bewirkt einzig ein Aufpilzen, wobei der periphere Ringraum 3c dies erleichtert. Der Hohlraum 3a weist etwa das gleiche Volumen auf wie in Fig. 1 auf, jedoch bei kleinerem Durchmesser, so dass der axiale Verschiebungsweg für den Mantelkern 2 länger ist.

Das zweistückige Geschoss ist in den Fig. 3a und 3b in seinen Bestandteilen dargestellt, vor dem Zusammenbau.

Es ist aus Fig. 3a in Verbindung mit Fig. 3b ersichtlich, dass der Radius R₁ der Ogive im Übergangsbereich des Mantelkerns 2 und des Grundkörpers gleich sind.

Zusätzlich ist die Länge L des zylindrischen Teils des Mantelkerns 2 eingezeichnet, welche in jedem Fall kürzer ist als die entsprechende Ausnehmung im Grundkörper 1.

Die Durchmesser der ineinander zu schiebenden Teile des Grundkörpers 1 und des Mantelkerns 2 sind nach Art eines sogenannten Press-Sitzes (Festsitz) aufeinander abgestimmt, wobei eine Konizität von 0.06 mm die Montage bei Raumtemperatur erleichtert und trotzdem auch bei einem eventuellen Temperaturgefälle zwischen den Teilen deren Zusammenhalt über die ganze ballistische Flugbahn und im Ziel gewährleistet.

Die Ausführungsbeispiele nach Fig. 4 und 5 basieren auf dem gleichen Prinzip.

Die beiden Geschosse besitzen einen gegenüber Fig. 1 frontseitig bzw. heckseitig verlagerten Massenschwerpunkt S. Das Geschoss nach Fig. 4 ist gegenüber Fig. 1 dünnwandiger ausgestaltet und daher leichter deformierbar; es weist ein geringeres Abprallverhalten auf.

Die Ausführung nach Fig. 5 besitzt eine höhere Masse und dadurch eine höhere Durchschlagfähigkeit. Die übrigen Vorteile bleiben erhalten, so dass trotzdem eine hohe Energiedeposition im Ziel erfolgt; ebenfalls wird es dort nicht zerlegt.- Die Länge L bleibt während der ganzen ballistischen Flugbahn des Geschosses im Geschoss selbst ortsfest erhalten.

Von besonderem Vorteil ist es jedoch, wenn sich der zylinderische Mantelkern 2 nach Fig. 1 - aufgrund einer entsprechend gewählten Passung - bereits beim Abschuss in den Ringraum 3a verschiebt, so dass die Frontpartie des Grundkörpers 1 frei liegt und auf Grund der erhöhten Flächenpressung sehr stark aufpilzt.

Es hat sich in praxi gezeigt, dass die beim Abschuss verschiebliche Variante gegenüber der erst im Ziel verschieblichen, sich insbesondere im Polizeinsatz besser bewährt, weil die stärker aufgepilzte Frontpartie einen grossen Teil der kinetischen Energie auf die Oberfläche (Kleider, etc.) abgibt und sich dadurch die Eindringtiefe des Geschosses verringert und gleichzeitig eine erhöhte Schockwirkung, mit verminderter Gegenwehr erzeugt.- Die Wundballistik ist somit nochmals verbessert, ohne dass die Geschoss-Spitze vor dem Abschuss verletzen kann und/oder diese selbst mechanisch leicht verletzlich wäre.

Zur Herstellung der Geschosse hat sich duktiler Tombak (handelsübliche Messinglegierung der Trier Walzwerke GmbH, D-54296 Trier) vor allem in Form von Bandmaterial bewährt. Wie bei Tiefziehvorgängen üblich wurde für den Grundkörper 1 zuerst aus kreisförmigen Scheiben (Rondellen) ein Napf 100 nach Art der Fig. 6 und für den Mantelkern ein solcher nach Fig. 7, ein Napf 200, angefertigt.

Der durch die Geschossform mögliche völlige Verzicht auf Drehteile und der Einsatz üblicher Tiefzieh- und Formprozesse ermöglicht ein wirtschaftliche Fertigung, trotz verbesserter endballistischer Eigenschaften der Geschosse.

Der Erfindungsgegenstand ist aus praktischen Gründen für Kleinkalibergeschosse (bis 0,5" Durchmesser) vorgesehen und wurde hierfür realisiert; er lässt sich aber in gleicher oder analoger Form auch für grössere Geschosse adaptieren.

## Patentansprüche

1. Kleinkaliber-Deformationsgeschoss aus einer Kupfer/Zink-Legierung, bestehend aus einem äusseren hohlzylinderförmigen Grundkörper mit einem heckseitigen Boden und einem ogiven- oder kegelförmigen vorderen Bereich und einem in den Grundkörper eingesetzten, diesen überragenden zumindest partiell zylindrischen Mantelkern, wobei dieser im Grundkörper einen Hohlraum kraftschlüssig abschliesst und in einer vorderen Position festgehalten ist und wobei im Ziel der Grundkörper aufpilzt, **dadurch gekennzeichnet, dass** im Mantelkern (2) eine Sackloch (3b) vorgesehen ist, dass dieser Mantelkern (2) mit seinem zylindrischen Teil gleitfähig im Grundkörper (1) eingesetzt ist, und dass zumindest beim Aufprall des Geschosses (1) auf das Ziel oder im Ziel sich der Mantelkern (2) axial in den Ringraum (3a), in eine hintere Position, verschiebt und mit seiner heckseitigen Stirnfläche (2') den Grundkörper kontaktiert.

2. Kleinkaliber-Deformationsgeschoss nach Anspruch 1, **dadurch gekennzeichnet, dass** der Grundkörper (1) und der Mantelkern (2) aus der identischen Kupfer/Zink-Legierung bestehen.

3. Kleinkaliber-Deformationsgeschoss nach Anspruch 1 oder 2, **dadurch gekennzeichnet, dass** im Grundkörper (1) frontseitig eine innere Ringnut (3c) vorgesehen ist.

4. Kleinkaliber-Deformationsgeschoss nach Anspruch 1. oder 2, **dadurch gekennzeichnet, dass** im Mantelkern (2) eine äussere Ringnut vorgesehen ist.

5. Kleinkaliber-Deformationsgeschoss nach Anspruch 1 oder 2, **dadurch gekennzeichnet, dass** die sacklochartige Bohrung (3b) oder das zylindrische Teil des Mantelkerns (2) eine Konizität aufweisen.

6. Verfahren zur Herstellung eines Kleinkaliber-Deformationsgeschoss aus einer Kupfer/Zink-Legierung, bestehend aus einem äusseren hohlzylinderförmigen Grundkörper mit einem heckseitigen Boden und einem ogiven- oder kegelförmigen vorderen Bereich und einem in den Grundkörper eingesetzten, diesen überragenden zumindest partiell zylindrischen Mantelkern, wobei dieser im Grundkörper einen Hohlraum kraftschlüssig abschliesst und in einer vorderen Position festgehalten ist und wobei im Ziel der Grundkörper aufpilzt, **dadurch gekennzeichnet, dass** der Grundkörper und der Mantelkern einzig durch Tiefzieh- und Formprozesse gefertigt werden und dass der zylindrische Mantelkern nach Art eines Festsitzes in den Hohlzylinder des Grundkörpers eingepresst wird, derart, dass zumindest zwischen dem Boden und dem Mantelkern ein Hohlraum gebildet wird, der sich über den ganzen Innendurchmessers des Grundkörpers erstreckt.

7. Verfahren zur Herstellung eines Grundkörpers nach Anspruch 6, **dadurch gekennzeichnet, dass** aus flächigem Material Kreisscheiben gestanzt werden, die in Tiefziehprozessen zu einem hohlzylinderförmigen Grundkörper geformt werden und nach einem anschliessenden Kalibrieren auf die vorgegebene Länge des Grundkörpers abgequetscht werden.

8. Verfahren zur Herstellung eines Mantelkerns nach Anspruch 6, **dadurch gekennzeichnet, dass** aus flächigem Material Kreisscheiben gestanzt werden, die in Tiefziehprozessen zu einem hohlzylinderförmigen Körper geformt werden und nach einem anschliessenden Kalibrieren auf die vorgegebene Länge des Mantelkerns abgequetscht werden.

9. Verfahren nach wenigstens einem der Ansprüche 7 oder 8, **dadurch gekennzeichnet, dass** das flächige Material Bandmaterial ist und von einer Rolle einer Stanzpresse oder Stanz-Ziehpresse zugeführt wird.

10. Verfahren nach Anspruch 6, **dadurch gekennzeichnet, dass** in einen Grundkörper ein Mantelkern eingesetzt wird und dass beide Teile durch einen Formstempel miteinander stirnseitig formschlüssig und übergangsfrei verpresst werden.

## Claims

1. Small calibre deformation projectile made of copper/zinc alloy, consisting of an outer hollow-cylindrical basic body with a rear base and an ogive shaped or conical front region and a sleeve core, at least partly cylindrical, inserted into said body, and at least partly projecting beyond the body, whereby said sleeve core closes by frictional connection a hollow space in the basic body and is firmly held in a front position and whereby in the target, the basic body gets mushroom-shaped **characterized in that** in the sleeve core (2) a blind hole (3b) is provided, that said sleeve core (2) with its cylindrical part is slidably inserted in the basic body (1), and that at least on impact of the projectile (1) on the target or in the target, the sleeve core (2) is displaced axially into the annular space (3a), into a rear position and with its rear end face (2') comes into contact with the basic body.

2. Small calibre deformation projectile according to claim 1, **characterized in that** the basic body (1) and the sleeve core (2) consist of the identical copper/zinc alloy.

3. Small calibre deformation projectile according to claim 1 or 2, **characterized in that** an internal annular groove (3c) is provided towards the front in the basic body (1).

4. Small calibre deformation projectile according to claim 1 or 2, **characterized in that** an external annular groove is provided in the sleeve core (2).

5. Small calibre deformation projectile according to claim 1 or 2, **characterized in that** the blind hole-like bore (3b) or the cylindrical part of the sleeve core (2) have a conicity.

6. A method for the manufacture of a small calibre deformation projectile made of copper/zinc alloy, consisting of an outer hollow-cylindrical basic body with a rear base and an ogive shaped or conical front region and a sleeve core, at least partly cylindrical, inserted into said body, and at least partly projecting beyond the body, whereby said sleeve core closes by frictional connection a hollow space in the basic body and is firmly held in a front position and whereby in the target, the basic body gets mushroom-shaped **characterized in that** the basic body and the sleeve core are solely processed through deep drawing and forming processes, and that the cylindrical sleeve core is pressed into the hollow cylinder of the basic body in way of a tight fit, in such a manner that at least between the base and the sleeve core a hollow space forms, which hollow space extends over the entire inner diameter of the basic body.

7. A method for manufacture of a basic body according to claim 6, **characterized in that** circular discs are punched from flat material, the circular discs being shaped in deep drawing processes to a hollow-cylindrical basic body and after a subsequent calibration being squeezed to the predetermined length of the basic body.

8. A method for manufacture of a sleeve core according to claim 6, **characterized in that** circular discs are punched from flat material, the circular discs being shaped in deep drawing processes to a hollow-cylindrical body and after a subsequent calibration being squeezed to the predetermined length of the sleeve core.

9. A method according to at least one of claims 7 or 8, **characterized in that** the flat material is strip stock and is fed from a roller to a stamping press or stamping and drawing press.

10. A method according to claim 6, **characterized in that** a sleeve core is inserted into a basic body and **in that** both parts are pressed together by a shaping punch at their end faces with a positive fit and with no transitions.

## Revendications

1. Projectile à déformation de petit calibre en un alliage cuivre/zinc, constitué d'un corps de base extérieur en forme de cylindre creux avec un fond du côté arrière et une zone avant en forme d'ogive ou de cône, et d'un noyau à chemise au moins en partie cylindrique, inséré dans le corps de base et dépassant de ce dernier, ce noyau fermant dans le corps de base un espace creux par force d'adhérence et étant fixé dans une position avant, et le corps de base s'ouvrant en champignon dans la cible, **caractérisé en ce que** le noyau à chemise (2) est inséré par sa partie cylindrique avec une possibilité de glissement dans le corps de base (1), et qu'au moins lors de l'impact du projectile (1) sur la cible ou dans la cible le noyau à chemise (2) se déplace axialement dans l'espace annulaire (3a), dans une position arrière, et vient au contact du corps de base par sa surface frontale arrière (2').

2. Projectile à déformation de petit calibre suivant la revendication 1, **caractérisé en ce que** le corps de base (1) et le noyau à chemise (2) sont formés de l'alliage cuivre/zinc identique.

3. Projectile à déformation de petit calibre suivant l'une des revendications 1 et 2, **caractérisé en ce qu'**une rainure annulaire intérieure (3c) est prévue du côté frontal dans le corps de base (1).

4. Projectile à déformation de petit calibre suivant l'une des revendications 1 et 2, **caractérisé en ce qu'**une rainure annulaire extérieure est prévue dans le noyau à chemise (2).

5. Projectile à déformation de petit calibre suivant l'une des revendications 1 et 2, **caractérisé en ce que** l'alésage (3b) en forme de trou borgne ou la partie cylindrique du noyau à chemise (2) présentent une conicité.

6. Procédé de fabrication d'un projectile à déformation de petit calibre en un alliage cuivre/zinc, constitué d'un corps de base extérieur en forme de cylindre creux avec un fond du côté arrière et une zone avant en forme d'ogive ou de cône, et d'un noyau à chemise au moins en partie cylindrique, inséré dans le corps de base et dépassant de ce dernier, ce noyau fermant dans le corps de base un espace creux par force d'adhérence et étant fixé dans une position avant, et le corps de base s'ouvrant en champignon dans la cible, **caractérisé en ce que** le corps de base et le noyau à chemise sont uniquement fabriqués par des processus d'emboutissage profond et de formage, et que le noyau à chemise cylindrique est enfoncé dans le cylindre creux du corps de base à la manière d'un ajustement serré, de telle sorte qu'un espace creux, qui s'étend sur tout le diamètre intérieur du corps de base, est formé au moins entre le fond et le noyau à chemise.

7. Procédé de fabrication d'un corps de base suivant la revendication 6, **caractérisé en ce que** dans un matériau plan sont découpés des disques circulaires, qui sont formés par des processus d'emboutissage profond en un corps de base en forme de cylindre creux et sont écrasés après un calibrage consécutif à la longueur prédéfinie du corps de base.

8. Procédé de fabrication d'un noyau à chemise suivant la revendication 6, **caractérisé en ce que** dans un matériau plan sont découpés des disques circulaires, qui sont formés par des processus d'emboutissage profond en un corps en forme de cylindre creux, et sont écrasés après un calibrage consécutif à la longueur prédéfinie du noyau à chemise.

9. Procédé suivant l'une au moins des revendications 7 et 8, **caractérisé en ce que** le matériau plan est un feuillard et est amené par un rouleau à une presse à découper ou à une presse d'emboutissage.

10. Procédé suivant la revendication 6, **caractérisé en ce qu'**un noyau à chemise est inséré dans un corps de base, et que les deux éléments sont pressés entre eux par un piston du côté frontal, avec coopération de forme et sans transition.
